# EUROPÄISCHE PATENTSCHRIFT

(11) **EP 2 584 113 B1**
(45) Veröffentlichungstag und Bekanntmachung des Hinweises auf die Patenterteilung: **26.06.2019**
(21) Anmeldenummer: 12186923.4
(22) Anmeldetag: 02.10.2012
(51) Int. Cl.: E04F 13/04, E04F 15/02, E04F 15/18, E04B 1/66, E04F 13/00, E04F 13/08

(54) **Dichtungsset für Nasszellen und dergleichen**
Sealing set for wet cells and the like
Set d'étanchéité pour bloc sanitaire et analogue

(30) Priorität: 17.10.2011 DE 102011054523
(43) Veröffentlichungstag der Anmeldung: 24.04.2013
(73) Patentinhaber: HYDROPHON Kunststofftechnik GmbH, 57399 Kirchhundem (DE)
(72) Erfinder: Hille, Thomas, 57399 Kirchhundem (DE)
(74) Vertreter: Beckmann, Jürgen

(56) Entgegenhaltungen:
- DE-A1-102007 061 500
- DE-B4-102005 052 593
- DE-U1- 20 210 177
- GB-A- 2 444 121
- US-A1- 2003 015 275

## Beschreibung

Die Erfindung betrifft eine Dichtungsbahn, ein Dichtungsset sowie ein Verfahren zur Abdichtung zwischen einer Wand und einem Wandbelag, insbesondere in einer Nasszelle.

Am Markt erhältliche Systeme zur Abdichtung einer Nasszelle enthalten Dichtungsbahnen, welche mit ihrer Wandseite mittels Fliesenkleber auf die Wand geklebt werden. Anschließend werden Fliesen oder ein anderer gewünschter Wandbelag ebenfalls mittels Fliesenkleber auf die Raumseite der Dichtungsbahn geklebt.

Des Weiteren ist aus der DE 10 2005 052593 B4 eine streifenweise und an den Rändern überlappende Anbringung von druckwasserbeständigen Dichtungsbahnen zur Außenabdichtung von unterirdischen Gebäudeteilen bekannt (vgl. ebenfalls US2003/0015275 A1). Die Dichtungsbahnen bestehen aus einer Polyethylen-Folie, die wandseitig einen Polymer-Bitumenfilm als Klebeschicht trägt. Des Weiteren wird die Anbringung eines Abschlussstreifens am oberen Rand der Kellerwand beschrieben, welcher auf seiner Außenseite vollflächig ein Putzträgervlies trägt, um den Anschluss eines Verputzes oberhalb der Dichtungsbahn an der Gebäudeaußenwand zu ermöglichen.

Darüber hinaus lehrt die DE102007061500 A1 eine Dichtungsbahn mit einer wasserundurchlässigen Trägerschicht, auf deren einer Seite eine Kleberschicht angeordnet ist und auf deren anderen Seite eine haftvermittelnde Struktur angeordnet ist.

Ausgehend hiervon war es Aufgabe der vorliegenden Erfindung, Mittel zur leichter ausführbaren Abdichtung der Fläche zwischen einer Wand und einem Wandbelag bereitzustellen.

Diese Aufgabe wird durch eine Dichtungsbahn nach Anspruch 1, durch ein Dichtungsset nach Anspruch 3, durch ein Verfahren nach Anspruch 6, durch einen Wandabschluss nach Anspruch 8, sowie durch eine Verwendung nach Anspruch 9 gelöst. Vorteilhafte Ausgestaltungen sind in den Unteransprüchen enthalten.

Ein erfindungsgemäßes Dichtungsset nach Anspruch 3 enthält eine Dichtungsbahn und ein Klebeband, welche nachfolgend näher erläutert werden. Gemäß einem Aspekt betrifft die Erfindung demnach eine Dichtungsbahn zur Anbringung zwischen einer Wand und einem Wandbelag, beispielsweise einem Fliesenbelag. Wie der Begriff "Bahn" andeutet, handelt es sich bei der Dichtungsbahn um ein flächiges, streifenförmiges und flexibles Produkt mit einer gegebenen Breite von typischerweise einigen Dezimetern und einer geringen Dicke von typischerweise unter einem Millimeter. Die Dichtungsbahn wird im unverarbeiteten Zustand vorzugsweise in Längsrichtung aufgerollt, so dass benötigte Längen der Dichtungsbahn (z. B. entsprechend der Raumhöhe) passend abgetrennt werden können. Die Dichtungsbahn enthält die folgenden Komponenten:
a) Eine Trägerschicht, welche sich typischerweise über die gesamte Fläche der Dichtungsbahn erstreckt. Die Trägerschicht ist wasserundurchlässig, so dass sie eine Dampfsperre bildet. Die Trägerschicht kann beispielsweise aus Polyethylenfolie, Polypropylenfolie oder sonstiger Folie bestehen.
b) Eine auf einer Seite der Trägerschicht angeordnete Kleberschicht. Die Kleberschicht erstreckt sich vorzugsweise ebenfalls über die gesamte Fläche der Dichtungsbahn. Die Seite der Trägerschicht, welche die Kleberschicht trägt, wird nachfolgend auch als "Wandseite" bezeichnet, da sie bei der Verarbeitung der Wand zugewendet werden soll.
c) Eine auf der Raumseite (welche definitionsgemäß der Wandseite gegenüberliegt) der Trägerschicht angeordnete haftvermittelnde Struktur. Die haftvermittelnde Struktur kann insbesondere dahingehend ausgebildet sein, dass sie das gute Anhaften eines Fliesenklebers ermöglicht.

Die Dichtungsbahn hat den Vorteil, dass sie aufgrund ihrer Kleberschicht einfach auf eine Wand aufgeklebt werden kann. Eine aufwändige Anbringung mit Hilfe eines Fliesenklebers ist nicht erforderlich.

Erfindungsgemäß ist auf der Raumseite der Trägerschicht ein Randstreifen vorgesehen, der für eine Verbindung mit der Kleberschicht einer anderen Dichtungsbahn eingerichtet ist. Dieser Randstreifen ist frei von der haftvermittelnden Struktur sein. Vermöge des Randstreifens lassen sich Dichtungsbahnen überlappend nebeneinander kleben, um so eine insgesamt nahtlos dichte Fläche zu bilden. Der Randstreifen hat typischerweise eine Breite von ca. 2% bis ca. 25%, vorzugsweise von ca. 10% der Gesamtbreite der Dichtungsbahn.

Die haftvermittelnde Struktur auf der Raumseite der Trägerschicht kann insbesondere ein Vlies sein oder ein Vlies enthalten.

Gemäß einem weiteren Aspekt kann ein Klebeband zur Anbringung zwischen einer Wand und einem Wandbelag vorgesehen sein, welches die folgenden Komponenten umfasst:
a) Eine Trägerschicht. Diese kann ähnlich wie bei der Dichtungsbahn ausgebildet sein, also z. B. wasserundurchlässig.
b) Eine auf der Wandseite der Trägerschicht angeordnete Kleberschicht, wobei die der Kleberschicht gegenüberliegende Raumseite der Trägerschicht für die Verbindung mit einer anderen Kleberschicht eingerichtet ist. Diese andere Kleberschicht kann insbesondere die Kleberschicht einer Dichtungsbahn der oben beschriebenen Art sein, so dass eine Dichtungsbahn auf das Klebeband aufgeklebt werden kann.

Die Kleberschichten der Dichtungsbahn und/oder des Klebebandes können insbesondere mit einer abziehbaren Schutzfolie bedeckt sein, welche sie während des Transportes und der Lagerung schützt.

Die vorgenannte Schutzfolie kann insbesondere in Längsrichtung zweigeteilt sein, so dass ihre beiden Teile unabhängig voneinander abgezogen werden können. Vorzugsweise erfolgt die Zweiteilung etwa mittig (es sind jedoch auch andere Breitenverhältnisse der Schutzfolien-Teile möglich, typischerweise im Bereich von 1:9 bis 9:1). Dies ist insbesondere beim Klebeband vorteilhaft, um im Kantenbereich zwischen zwei Wandflächen zunächst eine Längshälfte des Klebebandes auf eine Wandfläche kleben zu können und anschließend die zweite Längshälfte des Klebebandes auf die andere Wandfläche kleben zu können.

Die Erfindung betrifft weiterhin ein Dichtungsset zur Anbringung zwischen einer Wand und einem Wandbelag, welches eine Dichtungsbahn der oben beschriebenen Art sowie ein Klebeband der oben beschriebenen Art enthält. Das Klebeband kann dabei zur Abdichtung von Kanten, Einbaugegenständen und dergleichen verwendet werden, wobei es überlappend mit der Dichtungsbahn verklebt wird.

Weiterhin betrifft die Erfindung ein Verfahren zur Abdichtung zwischen einer Wand und einem Wandbelag, welches die folgenden Schritte enthält:
a) Die Anbringung eines Klebebandes der oben beschriebenen Art z. B. an Wandkanten oder dergleichen, wobei dieser Schritt a) optional ist und gegebenenfalls auch unterbleiben kann.
b) Die Anbringung einer Dichtungsbahn der oben beschriebenen Art auf der Wandfläche, indem ihre Kleberschicht auf die Wand geklebt wird. Falls zuvor ein Klebeband verlegt wurde, kann ein Rand der Dichtungsbahn überlappend auf dieses Klebeband geklebt werden (vorzugsweise so, dass der Rand nicht die gesamte Breite des Klebebandes überdeckt, sondern Platz lässt für das Aufkleben einer anderen Dichtungsbahn).
c) Optional kann mindestens eine weitere Dichtungsbahn der oben beschriebenen Art auf die Wandfläche geklebt werden, wobei ein Rand dieser weiteren Dichtungsbahn überlappend auf den Rand der zuletzt angebrachten Dichtungsbahn geklebt wird. Dieses Kleben kann insbesondere auf einem Randstreifen der vorhergehenden Dichtungsbahn erfolgen, welcher frei von harftvermittelnder Struktur ist.

Nach einem weiteren Aspekt betrifft die Erfindung einen wasserdichten Wandabschluss, welcher die folgenden Komponenten enthält:
- Eine Wand, beispielsweise eine Mauer oder eine Wand in Holzständerbauweise.
- Eine Dichtungsbahn mit einer wasserundurchlässigen Trägerschicht, auf deren Wandseite eine Kleberschicht angeordnet ist und auf deren Raumseite ein Vlies angeordnet ist. Hierbei kann es sich insbesondere um eine Dichtungsbahn gemäß einer der oben beschriebenen Ausführungsformen handeln.
- Einen mittels Fliesenkleber auf einem die haftvermittelnde Struktur bildendem Vlies der Dichtungsbahn angebrachten Fliesenbelag.

Des Weiteren betrifft die Erfindung die Verwendung einer Dichtungsbahn und/oder eines Klebebandes gemäß einer der oben beschriebenen Ausführungsformen zur Herstellung eines Wandabschlusses, insbesondere eines Wandabschlusses der vorstehend genannten Art.

Im Folgenden wird die Erfindung mit Hilfe der Figuren beispielhaft näher erläutert. Dabei zeigt:
- Fig. 1: einen schematischen Querschnitt durch eine Dichtungsbahn gemäß der vorliegenden Erfindung;
- Fig. 2: einen schematischen Querschnitt durch ein Klebeband gemäß der vorliegenden Erfindung;
- Fig. 3-10: nacheinander auszuführende Schritte bei der Verarbeitung eines Dichtungssets gemäß der vorliegenden Erfindung.

Figur 3 zeigt in einer Perspektive eine Dichtungsbahn 10 sowie ein Klebeband 20 gemäß der vorliegenden Erfindung, welche gemeinsam ein Dichtungsset 100 bilden. Gemäß dem (nicht maßstäblichen) Querschnitt von Figur 1 besteht die Dichtungsbahn 10 von unten ("Wandseite") nach oben ("Raumseite") gesehen aus den folgenden Schichten:
- einer abziehbaren, z. B. silikonisierten Schutzfolie 13;
- einer Kleberschicht 12, z. B. aus Butylkautschuk;
- einer Trägerschicht 11, die z. B. als PE-Folie ausgebildet ein kann;
- eine auf der Raumseite der Trägerfolie 11 angeordnete haftvermittelnde Struktur, z. B. einem Vlies 14. Zu beachten ist, dass neben dem Vlies 14 ein Randstreifen 15 vorgesehen ist, welcher frei von Vlies bleibt.

Die in Figur 1 dargestellte Dichtbahn hat typischerweise eine Gesamtbreite von ca. 500 mm, wobei der Randstreifen 15 eine Breite von ca. 50 mm aufweist. Die Dicke der Dichtungsbahn beträgt typischerweise ca. 0,4 mm.

Gemäß Figur 2 besitzt das Klebeband 20 von unten ("Wandseite") nach oben ("Raumseite") gesehen folgenden Aufbau:
- zwei in Längsrichtung unterteilte abziehbare Schutzfolien 23a, 23b;
- eine Kleberschicht 22;
- eine Trägerschicht 21.

Hinsichtlich der Materialien gilt das zu Dichtungsbahn Gesagte analog. Das Klebeband 20 hat typischerweise eine Breite von ca. 100 mm und eine Dicke von ca. 0,3 mm.

Die Figuren 4-10 zeigen aufeinanderfolgende Schritte bei der Verarbeitung des Dichtungssets 100. Gemäß Figur 4 wird zunächst Klebeband 20 in Kanten des Raumes geklebt. Alle Oberflächen müssen dabei glatt, staubfrei und trocken sein. Die geschlitzte Schutzfolie 23a, 23b auf der Wandseite des Klebebandes erlaubt dessen Anbringung in zwei Schritten (1. und 2. in Figur 4, 5). Das Klebeband 20 wird zunächst entsprechend der Raumhöhe von der Vorratsrolle abgelängt. Dann werden einige Zentimeter der Schutzfolie 23a abgelöst und das Klebeband wird in der oberen Raumecke angesetzt. Die Schutzfolie 23a wird dann nach und nach vollständig abgezogen und die eine Längshälfte des Klebebandes entsprechend auf die Wand W geklebt.

Gemäß Figur 5 wird beim Aufbringen der zweiten Hälfte des Klebebandes 20 ebenso verfahren, wobei jetzt die verbleibende zweite Längshälfte 23b der Schutzfolie abgezogen wird.

Figur 6 zeigt, dass nach dem Verfahren der Figuren 4 und 5 alle Raumecken und Anschlüsse zum Boden mit Klebeband 20 versehen wurden. Das Klebeband muss dabei stoßfrei und überlappend aneinandergesetzt werden (Figur 6).

Figur 7 zeigt das Anbringen einer ersten Dichtungsbahn 10. Deren Schutzfolie 13 wird abgelöst. In einer Raumecke oben beginnend wird die Dichtungsbahn so angebracht, dass ihr Randstreifen 15 in Arbeitsrichtung (weißer Pfeil) zeigt. Die Schutzfolie 13 wird nach und nach abgezogen und die Dichtungsbahn entsprechend auf die Wand bzw. am rechten Rand auf das zuvor angebrachte Klebeband geklebt.

Gemäß Figur 8 wird nach Ankleben der Dichtungsbahn 10 deren unteres Ende passend so abgeschnitten, dass die Dichtungsbahn 10 den Klebestreifen 20 am Boden um ca. 5 cm überlappt.

Gemäß Figur 9 kann anschließend eine weitere Dichtungsbahn 10 aufgeklebt werden, wobei diese mit einer Überlappung von ca. 5 cm auf dem Randstreifen 15 der ersten Dichtungsbahn geklebt wird.

Gemäß Figur 10 wird in der beschriebenen Weise mit den übrigen Wänden verfahren, bis diese alle mit Dichtungsbahn 10 belegt sind.

Zusammenfassend stellt die Erfindung somit ein Nasszellenabdichtungsset bereit, das überlappend selbstklebend ausgerüstet ist. Diese Art der überlappenden Verklebung benötigt einen max. Aufbau von nur ca. 1 mm (0.4 mm Dichtbahn + 0.3 mm Eckklebeband). Das Dichtungsset besteht aus zwei Produkten: Einer Abdichtungsbahn und einem Eckklebeband. Das Abdichtungsset wird auf glatten, trockenen, sauberen Oberflächen verklebt bzw. angewendet. Zuerst wird das Eckklebeband auf alle Wand/Wand- und Wand/Boden Anschlussecken verklebt. Seine typischerweise 100 mm breite, selbstklebende PE-Folie hat auf der Rückseite eine geschlitzte Abdeckfolie. Damit lässt sich das Eckklebeband einfacher montieren. Zuerst zieht man eine 50 mm breite Folie ab und verklebt diese auf eine Wand- oder Bodenseite, danach zieht man die restliche Folie ab und verklebt den Rest des Eckklebebandes.

Wenn alle abzudichtenden Nassflächen in den Stoßecken mit einem Eckklebeband abgeklebt wurden, kann die Verklebung der Dichtbahn erfolgen. Die Dichtbahn hat eine Breite von typischerweise 500 mm und ist einseitig mit 450 mm Vlies beschichtet. Die Rückseite ist selbstklebend ausgerüstet und mit einer PE-Folie abgedeckt. Hier setzt man an der Wand oben an und arbeitet sich wie mit einer nassen Tapete nach unten. Nach und nach wird die silikonisierte Abdeckfolie nach hinten weggezogen. Der Übergang zum Boden wird angezeichnet und das Dichtband mit einem normalen Scherenschnitt getrennt. Der vliesfreie Balken auf der Sichtfläche (ca. 50 mm) muss immer entgegengesetzt von der Ecke geklebt werden, ansonsten findet man keinen überlappenden Ansatz.

## Patentansprüche

1. Dichtungsbahn (10) zur Anbringung zwischen einer Wand (W) und einem Fliesenbelag in einer Nasszelle, umfassend eine wasserundurchlässige Trägerschicht (11), auf deren einer Wandseite eine Kleberschicht (12) angeordnet ist und auf deren Raumseite eine haftvermittelnde Struktur (14) angeordnet ist,
wobei ein Randstreifen (15) auf der Raumseite der Trägerschicht (11) für eine Verbindung mit der Kleberschicht (12) einer anderen Dichtungsbahn eingerichtet ist, indem der Randstreifen (15) keine haftvermittelnde Struktur (14) aufweist.

2. Dichtungsbahn (10) nach Anspruch 1,
**dadurch gekennzeichnet, dass** die haftvermittelnde Struktur ein Vlies (14) enthält.

3. Dichtungsset (100) zur Anbringung zwischen einer Wand (W) und einem Wandbelag, enthaltend:
a) eine Dichtungsbahn (10) nach mindestens einem der Ansprüche 1 oder 2;
b) ein Klebeband (20) mit einer wasserundurchlässigen Trägerschicht (21), auf deren Wandseite eine Kleberschicht (22) angeordnet ist und deren Raumseite für die Verbindung mit der Kleberschicht (12) der Dichtungsbahn eingerichtet ist.

4. Dichtungsbahn (10) oder Dichtungsset (100) nach einem der vorhergehenden Ansprüche,
**dadurch gekennzeichnet, dass** die Kleberschicht (12, 22) mit einer abziehbaren Schutzfolie (13, 23a, 23b) bedeckt ist.

5. Dichtungsbahn (10) oder Dichtungsset (100) nach Anspruch 4,
**dadurch gekennzeichnet, dass** die Schutzfolie (23a, 23b) in Längsrichtung zweigeteilt ist.

6. Verfahren zur Abdichtung des Übergangs zwischen einer Wand (W) und einem Wandbelag, umfassend die Schritte:
a) die Anbringung einer Dichtungsbahn (10) nach einem der Ansprüche 1 oder 2 auf der Wandfläche;
b) Anbringen mindestens einer weiteren Dichtungsbahn (10) auf der Wandfläche, wobei ein Rand der weiteren Dichtungsbahn überlappend auf den Rand (15) der vorhergehenden Dichtungsbahn geklebt wird.

7. Verfahren nach Anspruch 6,
**dadurch gekennzeichnet, dass** ein Klebeband (20) mit einer wasserundurchlässigen Trägerschicht (21), auf deren Wandseite eine Kleberschicht (22) angeordnet ist und deren Raumseite für die Verbindung mit der Kleberschicht (12) der Dichtungsbahn eingerichtet ist, auf der Wand aufgebracht wird, vorzugsweise in einem Kantebereich.

8. Wasserdichter Wandabschluss, enthaltend:
- eine Wand (W);
- eine Dichtungsbahn (10) nach einem der Ansprüche 1 oder 2;
- einen mittels Fliesenkleber auf einem die haftvermittelnde Struktur bildendem Vlies (14) angebrachten Fliesenbelag.

9. Verwendung einer Dichtungsbahn (10) nach einem der Ansprüche 1 oder 2 zur Herstellung eines Wandabschlusses.

## Claims

1. Sealing sheet (10) for installation between a wall (W) and a ceramic tiling in a wet cell, comprising a water-impermeable support layer (11), on the wall side of which an adhesive layer (12) is arranged and on the room side of which an adhesion mediating structure (14) is arranged,
wherein an edge strip (15) on the room side of the support layer (11) is adapted to be bonded to the adhesive layer (12) of another sealing sheet, by the edge strip (15) having no adhesion mediating structure (14).

2. Sealing sheet (10) according to claim 1,
**characterized in that** the adhesion mediating structure contains a non-woven (14).

3. Sealing set (100) for installation between a wall (W) and a wall covering, comprising:
a) a sealing sheet (10) according to at least one of the claims 1 or 2;
b) an adhesive strip (20) having a water-impermeable support layer (21) on the wall side of which an adhesive layer (22) is arranged and the room side of which is adapted for the connection with the adhesive layer (12) of the sealing sheet.

4. Sealing sheet (10) or sealing set (100) according to one of the preceding claims,
**characterized in that** the adhesive layer (12, 22) is covered with a peelable protective foil (13, 23a, 23b).

5. Sealing sheet (10) or sealing set (100) according to claim 4,
**characterized in that** the protective foil (23a, 23b) is divided in two in the longitudinal direction.

6. Procedure for sealing the transition between a wall (W) and a wall covering, comprising the steps:
a) application of a sealing sheet (10) according to one of claims 1 or 2 on the wall surface;
b) application of at least one further sealing sheet (10) on the wall surface, wherein an edge of the further sealing sheet is glued overlapping to the edge (15) of the previous sealing sheet.

7. Procedure according to claim 6,
**characterized in that** an adhesive strip (20) having a water-impermeable support layer (21), on the wall side of which an adhesive layer (22) is arranged and the room side of which is adapted for the connection to the adhesive layer (12) of the sealing sheet, is applied to the wall, preferably in an edge area.

8. Water tight wall termination, containing:
- a wall (W);
- a sealing sheet (10) according to one of the claims 1 or 2;
- a ceramic tiling applied by means of tile glue to a non-woven forming the adhesion mediating structure (14) .

9. Use of a sealing sheet (10) according to one of the claims 1 or 2 to form a wall termination.

## Revendications

1. Bande d'étanchéité (10) pour installation entre une paroi (W) et un carrelage dans une salle d'eau, comprenant une couche de support imperméable à l'eau (11), sur le côté de paroi de laquelle est disposée une couche adhésive (12) et sur le côté salle de laquelle est disposée une structure (14) favorisant l'adhésion,
selon lequel une bande latérale (15) sur le côté salle de la couche de support (11) est adaptée pour être liée à la couche adhésive (12) d'une autre bande d'étanchéité, en la bande latérale (15) ne présentant aucune structure favorisant l'adhésion (14).

2. Bande d'étanchéité (10) selon la revendication 1,
**caractérisée en ce que** la structure favorisant l'adhésion contient un non-tissé (14).

3. Kit d'étanchéité (100) pour installation entre une paroi (W) et un revêtement mural, comprenant :
a) une bande d'étanchéité (10) selon au moins l'une des revendications 1 ou 2;
b) une bande adhésive (20) avec une couche de support imperméable à l'eau (21), sur le côté de paroi de laquelle est disposée une couche adhésive (22) et dont le côté salle est adapté pour la liaison avec la couche adhésive (12) de la bande d'étanchéité.

4. Bande d'étanchéité (10) ou kit d'étanchéité (100) selon l'une des revendications précédentes,
**caractérisée en ce que** la couche adhésive (12, 22) est recouverte d'un film protecteur pelable (13, 23a, 23b).

5. Bande d'étanchéité (10) ou kit d'étanchéité (100) selon la revendication 4,
**caractérisée en ce que** le film protecteur (23a, 23b) est divisé en deux dans la direction longitudinale.

6. Procédé pour l'étanchéité de la transition entre une paroi (W) et un revêtement mural, comprenant les étapes :
a) l'application d'une bande d'étanchéité (10) selon l'une des revendications 1 ou 2 sur la surface du mur ;
b) l'application d'au moins une autre bande d'étanchéité (10) sur la surface du mur, selon lequel un bord de l'autre bande d'étanchéité étant collé en chevauchement sur le bord (15) de la bande d'étanchéité précédente.

7. Procédé selon la revendication 6,
**caractérisé en ce qu'**une bande adhésive (20) avec une couche de support imperméable à l'eau (21), sur le côté de paroi de laquelle est disposée une couche adhésive (22) et dont le côté salle est adapté pour la liaison avec la couche adhésive (12) de la bande d'étanchéité, est appliquée sur la paroi, de préférence dans une zone du bord.

8. Finition murale imperméable, contenant :
- une paroi (W);
- une bande d'étanchéité (10) selon l'une des revendications 1 ou 2;
- un carrelage appliqué à l'aide d'une colle à carrelage sur un non-tissé formant la structure favorisant l'adhésion (14).

9. Utilisation d'une bande d'étanchéité (10) selon l'une des revendications 1 ou 2 pour former une finition murale.
